# FASCICULE DE BREVET EUROPEEN

(11) **EP 0 995 548 B1**
(45) Date de publication et mention de la délivrance du brevet: **14.08.2002**
(21) Numéro de dépôt: 99402580.7
(22) Date de dépôt: 19.10.1999
(51) Int. Cl.: B24B 9/14, B24B 49/14

(54) **Procédé et machine de meulage de verres optiques**
Verfahren und Vorrichtung zum Schleifen von Linsen
Method and apparatus for grinding lenses

(30) Priorité: 23.10.1998 FR 9813334; 09.03.1999 FR 9902919
(43) Date de publication de la demande: 26.04.2000
(73) Titulaire: BRIOT INTERNATIONAL, 27340 Pont de l'Arche (FR)
(72) Inventeur: Videcoq, Jean-Jacques Bernard Francis, 76570 Pavilly (FR)
(74) Mandataire: Jacobson, Claude

(56) Documents cités:
- US-A- 4 287 018
- US-A- 5 347 762
- US-A- 5 804 095

## Description

La présente invention est relative à un procédé et une machine de meulage d'un verre optique, du type dans lequel on fait tourner une ébauche de verre autour d'un axe de rotation parallèle à l'axe d'un train de meules, et on règle la distance entre les deux axes en fonction de la position angulaire de l'ébauche.

Un tel procédé et une telle machine sont décrits dans le document US-A-5 347 762.

Avec de nombreuses machines de meulage, il s'avère difficile d'obtenir dès la première passe d'usinage une cote précise des verres meulés. L'opticien est alors obligé de recharger le verre dans la meuleuse et de lancer une opération de retouche, laquelle est consommatrice de temps.

L'invention a pour but d'améliorer la précision du meulage afin de réduire le nombre de retouches nécessaires. A cet effet, elle a pour objet un procédé du type précité, caractérisé en ce qu'on mesure une température influant sur ladite distance, et on corrige le réglage de cette distance en fonction de la température mesurée. Les revendications 2-8 représentent des modes de réalisation avantageux du procédé de l'invention.

L'invention est basée sur l'observation suivante.

Un des paramètres qui affecte la cote du verre est la montée en température de la meuleuse. Cette élévation en température est due à deux paramètres principaux :
- l'échauffement de l'électronique et des moteurs embarqués;
- l'échauffement des outils de coupe (meules) et du lubrifiant de coupe.

Le lubrifiant de coupe utilisé pour les meules est de l'eau. Dans le cas d'une machine raccordée au réseau d'eau, l'élévation de température est modérée. En effet, la température de l'eau relativement constante du réseau permet de refroidir la machine et d'en évacuer les calories.

Par contre, lorsque la machine est connectée sur un circuit d'eau fermé (par exemple bac de 60 litres + pompe), la température de l'eau s'élève selon le taux d'utilisation de la machine. On observe une élévation de température de l'eau de l'ordre de 30° à 35° pendant une journée de travail. Dans ce cas, l'eau finit par chauffer la machine et contribue à répartir la chaleur au sein de celle-ci.

Une telle élévation de température entraîne la dilatation du diamètre des outils de coupe et de l'ensemble des pièces mécaniques constituant la meuleuse. A son tour, cette dilatation des matériaux entraîne une dérive de la cote R = f(θ) du verre usiné.

Grâce à la correction de cote précitée, la précision du meulage est substantiellement améliorée, ainsi que son maintien au cours du temps.

L'invention a également pour objet une machine de meulage de verres optiques destinée à la mise en oeuvre d'un tel procédé.

Cette machine, du type. comprenant un bâti qui porte un train de meules entraîné par un moteur, un chariot muni d'un arbre porte-ébauche parallèle à l'axe du train de meules, des moyens d'entraînement en rotation dudit arbre, et des moyens pour régler la distance entre cet arbre et l'axe du train de meules en fonction de la position angulaire dudit arbre, est caractérisée en ce qu'elle comprend un capteur de température adapté pour mesurer une température influant sur ladite distance, et des moyens pour corriger le réglage de cette distance en fonction de la température mesurée. Les revendications 10-13 représentent des modes de réalisation avantageux de la machine de l'invention.

Des exemples de mise en oeuvre de l'invention vont maintenant être décrits en regard des dessins annexés, sur lesquels :
- La Figure 1 est une vue schématique de face, avec coupe partielle, des parties pertinentes d'une machine de meulage conforme à l'invention;
- la Figure 2 est. une vue schématique prise en coupe suivant la ligne II-II de la Figure 1;
- la Figure 3 est une vue schématique prise en coupe suivant la ligne III-III de la Figure 1;
- la Figure 4 est un diagramme qui illustre la modification de cote du verre après meulage en fonction de la température; et
- les Figures 5 à 7 sont des diagrammes analogues correspondant à une variante.

La machine représentée aux dessins est destinée à meuler une ébauche de verre de lunettes 1 initialement circulaire. Elle comprend : un bâti 2 fixé au-dessus d'une cuve à eau 3; un châssis porte-meules métallique 4 fixé au bâti 2; un train de meules 5 dont l'arbre, indiqué par son axe X-X, tourillonne dans le châssis 4 et est entraîné par un moteur électrique 6; un chariot 7; et un ordinateur 8 de commande du processus de meulage.

Le châssis 4 a la forme d'une cuvette (Figures 1 et 2) dont le fond comporte une tubulure descendante 9. Sur celle-ci est emboîté un tube 10 qui s'étend vers le bas jusque dans le bac 3. Ce dernier est équipé d'une pompe 11 dont le refoulement est relié, via une conduite 12, à une buse d'aspersion 13 située au voisinage de la région de meulage. Ainsi est constitué un circuit fermé de liquide lubrifiant, comme représenté par des flèches sur la Figure 2.

Le chariot 7 comporte une base 14 solidaire d'une tige de vérin 15 parallèle à l'axe X-X. Le chariot est guidé sur le bâti 2 par des longerons appropriés (non représentés). Dans cette base coulisse verticalement une tige de réglage 16 actionnée par un pignon 17, lequel est solidaire de l'arbre de sortie d'un autre moteur électrique 18.

Un bras porte-ébauche 19 est articulé par une extrémité sur la base 14 et s'appuie par son autre extrémité sur la tige 16 (Figure 3). Ce bras porte deux demi-arbres 20 d'axe Y-Y parallèle à l'axe X-X, entre lesquels est serrée l'ébauche de verre 1. Les demi-arbres 20 sont entraînés à rotation à faible vitesse par un troisième moteur 21.

Un capteur de température 22 est couplé thermiquement au châssis 4, lequel a une inertie thermique voisine de celle du train de meules. Les signaux de sortie de ce capteur sont transmis à l'ordinateur 8 via une ligne 23, et l'ordinateur reçoit également, via une ligne 24, des signaux représentatifs de la position angulaire θ des demi-arbres 20 et donc de l'ébauche. L'ordinateur commande le moteur 18, et donc le niveau de la tige 16, et donc la distance entre les axes Y-Y et X-X, via une ligne 25.

On décrira maintenant le fonctionnement de la machine en faisant tout d'abord abstraction du capteur de température 22.

La tige 16 est soulevée au maximum, et l'ébauche est serrée entre les demi-arbres 20. Par action sur la tige 15, l'ébauche est amenée au droit d'une meule déterminée et est correctement indexée. Le train de meules est mis en marche, de même que la pompe 11.

La forme du verre à meuler est en mémoire dans l'ordinateur 8. Ce dernier provoque la descente de la tige 16, et donc celle de l'ébauche, jusqu'à ce que la distance d entre les axes Y-Y et X-X corresponde au rayon R désiré du verre pour sa position angulaire de départ (θ = 0).

Puis, l'ébauche tournant autour de l'axe Y-Y sous l'action du moteur 21, l'ordinateur modifie la hauteur de la tige 16 suivant la loi R = f(θ) qu'il a en mémoire.

Comme indiqué plus haut, le fonctionnement de l'ordinateur et des moteurs électriques, ainsi que le recyclage de l'eau lubrifiante, provoquent une montée en température substantielle des meules et d'autres pièces de la machine, ce qui tend à fausser la valeur réelle de R. Pour éviter ceci, on procède au préalable, en laboratoire, à un relevé des valeurs de R obtenues pour un angle θ donné et une position fixe de la tige 16, lorsque la température varie. Cette courbe est mise en mémoire dans toutes les machines du même modèle.

La Figure 4 montre les résultats obtenus sur une machine fabriquée par la Demanderesse : R est une fonction sensiblement linéaire, décroissante, de la température T.

La courbe ainsi obtenue est mémorisée dans l'ordinateur 8, et celui-ci corrige de façon correspondante la distance d entre les axes Y-Y et X-X. Cette distance est donc fonction à la fois de l'angle θ et de la température T. En pratique, on mémorise également la température lors du réglage initial de la machine, et, à partir de la courbe de dérive de la cote R, l'ordinateur corrige la distance entre les axes Y-Y et X-X en fonction du différentiel ΔT entre la température instantanée mesurée par le capteur 22 et la température mémorisée lors du réglage initial de la machine.

Dans cet exemple, la température mesurée est celle du châssis porte-meules 4, qui se trouve à proximité immédiate du train de meules et a une inertie thermique voisine de celle de ce train de meules. Cependant, on comprend que l'on peut choisir tout point de mesure de température permettant d'obtenir une corrélation précise avec la variation de la cote R.

Le procédé décrit ci-dessus conduit à une grande précision du meulage des verres minéraux. Dans le cas de verres organiques, il est judicieux de tenir compte non seulement de la dilatation des organes de la machine, mais également de celle des verres eux-mêmes, pour déterminer la distance d. Pour cela, les mesures précitées de R en fonction de la température doivent être réalisées après refroidissement à la température ambiante des verres meulés.

Une autre manière de procéder est la suivante.

On considère, ce qui est généralement le cas en pratique, que la seule dilatation significative des organes de la machine est celle des meules. Le rayon R1 de celles-ci varie de façon croissante en fonction de la température T mesurée, comme illustré sur la Figure 5. Dans le cas de verres minéraux, il suffit alors de corriger la cote d de façon correspondante pour chaque valeur de l'angle θ.

Dans le cas de verres organiques, dont un rayon R2, par exemple le rayon de l'ébauche circulaire de départ, varie de façon croissante en fonction de la température T comme illustré sur la Figure 6, on trace la courbe de variation cumulée R3=R1+R2 en fonction de T, et on corrige la cote d de façon correspondante pour chaque valeur de l'angle θ.

Dans ce dernier cas, le verre est meulé à une dimension légèrement trop grande, et il revient à la dimension exacte désirée après refroidissement à la température ambiante.

## Revendications

1. Procédé de meulage de verres optiques, du type dans lequel on fait tourner une ébauche de verre (1) autour d'un axe de rotation (Y-Y) parallèle à l'axe (X-X) d'un train de meules (5), et on règle la distance (d) entre les deux axes en fonction de la position angulaire (θ) de l'ébauche, **caractérisé en ce qu'**on mesure (en 22) une température influant sur ladite distance, et on corrige le réglage de cette distance en fonction de la température mesurée.

2. Procédé suivant la revendication 1, **caractérisé en ce que** la température mesurée est celle d'une pièce mécanique (4) voisine du train de meules (5) et dont l'inertie thermique est voisine de celle de ce train de meules.

3. Procédé suivant la revendication 2, **caractérisé en ce que** ladite pièce mécanique (4) est un châssis porte-meules.

4. Procédé suivant l'une quelconque des revendications 1 à 3, **caractérisé en ce qu'**on établit au préalable, de façon empirique, la courbe de variation du rayon (R) de l'ébauche meulée, pour au moins une position angulaire de celle-ci, en fonction de la température mesurée, et on mémorise cette courbe dans la mémoire d'un ordinateur (8) de commande du processus de meulage.

5. Procédé suivant la revendication 4, notamment pour le meulage de verres organiques, **caractérisé en ce qu'**on mesure ledit rayon (R) après refroidissement à la température ambiante de l'ébauche meulée.

6. Procédé suivant l'une quelconque des revendications 1 à 3, **caractérisé en ce qu'**on effectue ladite correction à partir de la courbe de variation du rayon (R1) des meules en fonction de la température mesurée.

7. Procédé suivant l'une quelconque des revendications 1 à 3, notamment pour le meulage de verres organiques, **caractérisé en ce qu'**on effectue ladite correction à partir de la courbe de variation cumulée, en fonction de la température mesurée, du rayon (R1) des meules et du rayon (R2) de l'ébauche de départ.

8. Procédé suivant l'une quelconque des revendications 4 à 7, **caractérisé en ce qu'**on effectue ladite.correction, à partir de ladite courbe, en fonction du différentiel entre la température mesurée et la température mesurée lors du réglage initial de ladite distance (d), cette dernière température ayant été mémorisée.

9. Machine de meulage de verres optiques, du type comprenant un bâti (2) qui porte un train de meules (5) entraîné par un moteur (6), un chariot(7) muni d'un arbre porte-ébauche (20) parallèle à l'axe (X-X) du train de meule, des moyens (21) d'entraînement en rotation dudit arbre (20), et des moyens (8, 16 à 18, 25) pour régler la distance (d) entre cet arbre et l'axe (X-X) du train de meules en fonction de la position angulaire (θ) dudit arbre, **caractérisée en ce qu'**elle comprend un capteur de température (22) adapté pour mesurer une température influant sur ladite distance, et des moyens pour corriger le réglage de cette distance en fonction de la température mesurée.

10. Machine suivant la revendication 9, **caractérisée en ce que** le capteur de température (22) est couplé thermiquement à une pièce mécanique (4) voisine du train de meules (5) et dont l'inertie thermique est voisine de celle de ce train de meules.

11. Machine suivant la revendication 10, **caractérisée en ce que** ladite pièce mécanique (4) est un châssis porte-meules.

12. Machine suivant l'une quelconque des revendications 9 à 11, **caractérisée en ce qu'**elle comporte un circuit fermé (9 à 13) de liquide lubrifiant de meulage.

13. Machine suivant l'une quelconque des revendications 9 à 12, **caractérisée en ce qu'**elle comprend un ordinateur de commande (8) ayant en mémoire une courbe de variation, en fonction de la température mesurée, du rayon (R) de l'ébauche meulée, pour au moins une position angulaire de celle-ci, et/ou du rayon (R1) des meules, et/ou du rayon (R2) de l'ébauche de départ.

## Claims

1. Process for grinding optical glass, of the type wherein a glass blank (1) is rotated about a rotation axis (Y-Y) parallel to the axis (X-X) of a set of grinding wheels (5), and the distance (d) between the two axes is regulated as a function of the angular position (θ) of the blank, **characterised in that** a temperature influencing this distance is measured (at 22) and the regulation of this distance is corrected as a function of the temperature measured.

2. Process according to claim 1, **characterised in that** the temperature measured is that of a mechanical part (4) adjacent to the set of grinding wheels (5) and the thermal inertia of which is similar to that of this set of grinding wheels.

3. Process according to claim 2, **characterised in that** said mechanical part (4) is a chassis carrying the grinding wheels.

4. Process according to any one of claims 1 to 3, **characterised in that** the curve of variation of the radius (R) of the ground blank is established empirically beforehand, for at least one angular position of said blank, as a function of the temperature measured, and this curve is stored in the memory of a computer (8) controlling the grinding process.

5. Process according to claim 4, notably for grinding organic glass, **characterised in that** said radius (R) is measured after the ground blank has been cooled to ambient temperature.

6. Process according to any one of claims 1 to 3, **characterised in that** the correction is made starting from the curve of variation of the radius (R1) of the grinding wheels as a function of the temperature measured.

7. Process according to any one of claims 1 to 3, notably for grinding organic glass, **characterised in that** the correction is made starting from the cumulative curve of, variation of the radius (R1) of the grinding wheels and of the radius (R2) of the initial blank, as a function of the temperature measured.

8. Process according to any one of claims 4 to 7, **characterised in that** said correction is made, starting from said curve, as a function of the differential between the temperature measured and the temperature measured during the initial regulation of said distance (d), the latter temperature having been stored in the memory.

9. Machine for grinding optical glass, of the type comprising a frame (2) which carries a set of grinding wheels (5) driven by a motor (6), a carriage (7) provided with a blank-holder shaft (20) parallel to the axis (X-X) of the set of grinding wheels, means (21) for rotating said shaft (20), and means (B, 16 to 18, 25) for regulating the distance (d) between this shaft and the axis (X-X) of the set of grinding wheels as a function of the angular position (θ) of said shaft, **characterised in that** it comprises a temperature sensor (22) adapted to measure a temperature which influences this distance, and means for correcting the regulation of this distance as a function of the temperature measured.

10. Machine according to claim 9, **characterised in that** the temperature sensor (22) is thermally coupled to a mechanical part (4) adjacent to the set of grinding wheels (5) and the thermal inertia of which is similar to that of this set of grinding wheels.

11. Machine according to claim 10, **characterised in that** said mechanical part (4) is a chassis carrying the grinding wheels.

12. Machine according to any one of claims 9 to 11, **characterised in that** it comprises a closed circuit (9 to 13) containing liquid for lubricating the grinding process.

13. Machine according to any one of claims 9 to 12, **characterised in that** it comprises a control computer (8) which stores in its memory a curve of variation, as a function of the temperature measured, of the radius (R) of the ground blank, for at least one angular position thereof, and/or of the radius (R1) of the grinding wheels, and/or of the radius (R2) of the initial blank.

## Patentansprüche

1. Verfahren zum Schleifen von optischen Gläsern, bei dem man einen Glasrohling (1) um eine zur Achse (X-X) eines Schleifkörpersatzes (5) parallele Rotationsachse (Y-Y) drehen lässt und den Abstand (d) zwischen den beiden Achsen in Abhängigkeit von der Winkelstellung (θ) des Rohlings einstellt, **dadurch gekennzeichnet, dass** man (bei 22) eine diesen Abstand beeinflussende Temperatur misst und die Einstellung dieses Abstands in Abhängigkeit von der gemessenen Temperatur korrigiert.

2. Verfahren nach Anspruch 1, **dadurch gekennzeichnet, dass** die gemessene Temperatur die eines dem Schleifkörpersatz (5) benachbarten mechanischen Teils (4) ist, dessen.thermische Trägheit der dieses Schleifkörpersatzes nahe ist.

3. Verfahren nach Anspruch 2, **dadurch gekennzeichnet, dass** das mechanische Teil (4) ein Schleifkörpertragchassis ist.

4. Verfahren nach einem der Ansprüche 1 bis 3, **dadurch gekennzeichnet, dass** man zuvor empirisch die Kurve der Änderung des Radius (R) des geschliffenen Rohlings für mindestens eine Winkelstellung von ihm in Abhängigkeit von der gemessenen Temperatur erstellt und diese Kurve in dem Speicher eines Rechners (8) zur Steuerung des Schleifvorgangs speichert.

5. Verfahren nach Anspruch 4 insbesondere zum Schleifen von organischen Gläsern, **dadurch gekennzeichnet, dass** man diesen Radius (R) nach Abkühlen des geschliffenen Rohlings auf Raumtemperatur misst.

6. Verfahren nach einem der Ansprüche 1 bis 3, **dadurch gekennzeichnet, dass** man diese Korrektur ausgehend von der Kurve der Änderung des Radius (R1) der Schleifkörper in Abhängigkeit von der gemessenen Temperatur durchführt.

7. Verfahren nach einem der Ansprüche 1 bis 3 insbesondere zum Schleifen von organischen Gläsern, **dadurch gekennzeichnet, dass** man diese Korrektur ausgehend von der Kurve der kumulierten Änderung in Abhängigkeit von der gemessenen Temperatur, vom Radius (R1) der Schleifkörper und vom Radius (R2) des Ausgangsrohlings durchführt.

8. Verfahren nach einem der Ansprüche 4 bis 7, **dadurch gekennzeichnet, dass** man diese Korrektur ausgehend von dieser Kurve in Abhängigkeit von dem Unterschied zwischen der gemessenen Temperatur und der bei der Anfangseinstellung dieses Abstands (d) gemessenen Temperatur durchführt, wobei die letztgenannte Temperatur gespeichert wurde.

9. Maschine zum Schleifen von optischen Gläsern, die ein Gestell (2) aufweist, das einen von einem Motor (6) angetriebenen Schleifkörpersatz (5), einen Wagen (7), der mit einer zur Achse (X-X) des Schleifkörpersatzes parallelen Rohlingtragwelle (20) versehen ist, Mittel (21) zum Drehantrieb dieser Welle (20) und Mittel (8, 16 bis 18, 25) zum Einstellen des Abstands (d) zwischen dieser Welle und der Achse (X-X) des Schleifkörpersatzes in Abhängigkeit von der Winkelstelung (θ) dieser Welle trägt, **dadurch gekennzeichnet, dass** sie einen Temperaturfühler (22) besitzt, der dafür ausgelegt ist, eine diesen Abstand beeinflussende Temperatur zu messen, sowie Mittel zum Korrigieren der Einstellung dieses Abstands in Abhängigkeit von der gemessenen Temperatur.

10. Maschine nach Anspruch 9, **dadurch gekennzeichnet, dass** der Temperaturfühler (22) mit einem dem Schleifkörpersatz (5) benachbarten mechanischen Teil (4) thermisch gekoppelt ist, dessen thermische Trägheit nahe der dieses Schleifkörpersatzes ist.

11. Maschine nach Anspruch 10, **dadurch gekennzeichnet, dass** das mechanische Teil (4) ein Schleifkörpertragchassis ist.

12. Maschine nach einem der Ansprüche 9 bis 11, **dadurch gekennzeichnet, dass** sie einen geschlossenen Schleifschmierflüssigkeitskreis (9 bis 13) aufweist.

13. Maschine nach einem der Ansprüche 9 bis 12, **dadurch gekennzeichnet, dass** sie einen Steuerrechner (8) aufweist, der eine Kurve der Änderung des Radius (R) des geschliffenen Rohlings in Abhängigkeit von der gemessenen Temperatur für mindestens eine Winkelstellung von diesem und/oder des Radius (R1) der Schleifkörper und/oder des Radius (R2) des Ausgangsrohlings gespeichert hat.
